# EUROPÄISCHE PATENTSCHRIFT

(11) **EP 0 049 439 B1**
(45) Veröffentlichungstag und Bekanntmachung des Hinweises auf die Patenterteilung: **13.06.1984**
(21) Anmeldenummer: 81107656.1
(22) Anmeldetag: 26.09.1981
(51) Int. Cl.: G21F 5/00

(54) **Transport- und/oder Lagerbehälter für radioaktive Stoffe**
Shipping and/or storage container for radioactive material
Conteneur de transport et/ou de stockage de matières radioactives

(30) Priorität: 02.10.1980 DE 3037290
(43) Veröffentlichungstag der Anmeldung: 14.04.1982
(73) Patentinhaber: TRANSNUKLEAR GmbH, D-6450 Hanau 11 (DE)
(72) Erfinder: Schinzer, Friedhelm, D-6483 Bad Soden-Salmünster (DE); Kroll, Hartmut, Dipl.-Phys., D-6450 Hanau 1 (DE); Anspach, Walter, Dipl.-Ing., D-6450 Hanau 9 (DE)

## Beschreibung

Die Erfindung betrifft einen Transport- und/ oder Lagerbehälter für radioaktive Stoffe, insbesondere für bestrahlte Brennelemente aus Kernreaktoren, im wesentlichen bestehend aus einem Behälterkörper mit Abschirmfunktion, einem Abschirm- und einem Schutzdeckel, wobei sich zwischen Abschirmdeckel und Schutzdeckel ein spaltförmiger Prüfraum befindet.

Behälter zum Transport und zur Lagerung von radioaktiven Stoffen sind in großer Zahl bekannt. Sie bestehen im allgemeinen aus einem Behälterkörper mit Abschirmfunktion für -y- und η-Strahlung, der mit Kühlrippen versehen und mit einem Deckelsystem verschlossen ist. Das Deckelsystem setzt sich aus einem Abschirmdeckel mit Abschirmfunktion gegen Strahlung und einem Schutzdeckel zusammen. Zwischen beiden befindet sich normalerweise ein spaltförmiger Prüfraum.

Bestrahlte bzw. abgebrannte Brennelemente sowie radioaktiver Abfall müssen bis zur Wiederaufarbeitung oder bis zur Endbeseitigung zwischengelagert werden. Die Lagerung erfolgt im allgemeinen in Wasserbecken mit Wasser als Kühlmedium. Seit einiger Zeit wird jedoch die Zwischenlagerung mit Luftkühlung, vor allem mittels Naturzug, vorgeschlagen. (DE-A-29 06 629, DE-A-29 13 540, DE-A-27 11 405). Dazu müssen die abgebrannten Brennelemente in sogenannten Lagerbehältern eingeschlossen sein. Der Nachteil derartiger Lager ist jedoch, daß der Kühlluftstrom mit radioaktiven Verunreinigungen, die aus Leckagen des Lagergutcontainments, also aus den Behältern herrühren, beladen sein kann. Diese Aktivität, herrührend vor allen von den gasförmigen radioaktiven Isotopen Krypton-85 und Jod-129, die aus dem Behälterinnern durch das Deckelsystem gegebenenfalls entweichen können, wird mit der den Behälter umströmenden Kühlluft verdünnt und gelangt in die Umgebung. Emissions- überwachung und -bilanzierung sind sehr erschwert. Teilweise wird die mit Radioaktivität beladene Kühlluft über Filteranlagen geführt, die wegen der großen Kühlluftdurchsätze aufwendig gestaltet sein müssen und in ihrer Wirkungsweise in diesen Ausmaßen nicht problemlos sind. Es sind auch Behälter bekannt (BE-C-881 604) bei denen Leckagen über das Dichtungssystem zwischen Behälterkörper und Deckel durch die Messung von Druckveränderungen festgestellt werden können.

Eine Aktivitätsanzeige ist jedoch dabei nicht möglich. Auch läßt das Messen der zu erwartenden Druckveränderungen kaum das Feinregistrieren eines beginnenden meist sehr kleinen Lecks im Dichtungssystem zu.

Der vorliegenden Erfindung lag daher die Aufgabe zugrunde, ein Transport- und/oder Lagerbehälter für radioaktive Stoffe, insbesondere für bestrahlte Brennelemente aus Kernreaktoren, zu schaffen, im wesentlichen bestehend aus einem Behälterkörper mit Abschirmfunktion, einem Abschirm- und einem Schutzdeckel, wobei sich zwischen Abschirmdeckel und Schutzdeckel ein spaltförmiger Prüfraum befindet, bei dem ein Entweichen radioaktiver Gase schon im Anfangsstadium registrierbar ist.

Die Aufgabe wurde erfindungsgemäß dadurch gelöst, daß im Schutzdeckel ein oder mehrere β-Meßsonden eingebaut sind. Als besonders vorteilhaft hat es sich erwiesen, daß als β-Meßsonde einen Proportionalzähler zu verwenden.

Vorzugsweise wird der Proportionalzähler in einen Hohlraum im Schutzdeckel eingebaut, der zum spaltförmigen Prüfraum zwischen Abschirmdeckel und Schutzdeckel mit einer β-strahlendurchlässigen Schicht abgeschlossen ist.

Es hat sich überraschenderweise herausgestellt, daß der trotz Abschirmdeckel am Schutzdeckel noch vorhandene Strahlenpegel an q- und γ-Strahlen eine Registrierung der in den Prüfraum entweichenden radioaktiven Gase erlaubt, wenn man in den Schutzdeckel eine β-Meßsonde einbaut, deren Abdeckung gegenüber dem Prüfraum so gewählt wird, daß sie noch β-strahlendurchlässig ist. Dadurch ist es möglich, auch kleinste Mengen an Krypton-85 und Jod-129 zu registrieren und jede Leckage schon bei Ihrem Entstehen festzustellen.

Anhand der schematischen Abbildungen und II ist die erfindungsgemäße Vorrichtung beispielhaft näher erläutert.

Ein mit Kühlrippen (5) versehener Transport-und/oder Lagerbehälter (1), in dem sich radioaktives Material befindet, ist mit einem Abschirmdeckel (2) und einem Schutzdeckel (3) verschlossen.

Der Abschirmdeckel (2) ist gegen den Behälterkörper (6) durch Dichtungselemente (4) abgedichtet. Zwischen dem Abschirmdeckel (2) und dem Schutzdeckel (3) befindet sich ein spaltförmiger Prüfraum (7). Im Schutzdeckel (3) ist eine Meßsonde (8) zur Messung von radioaktiver β-Strahlung eingebaut, deren Versorgungsleitungen (9) dicht aus dem Schutzdeckel (3) herausgeführt sind. Im Fall einer Leckage von radioaktiven gasförmigen Isotopen aus dem Behälterinneren (10) durch die Dichtungselemente (4) werden die in den Prüfraum (7) gelangenden β-Strahler, z. B. Krypton-85 und auch Jod-129, durch die Meßsonde (8) detektiert.

Als Meßsonden können alle geeigneten Detektoren für β-Strahlung verwendet werden, beispielsweise spezielle Halbleiterdetektoren und spezielle Szintillationsdetektoren.

Besonders günstig ist es jedoch, daß als β-Meßsonde ein Proportionalzähler eingebaut ist, da er für γ-Strahlung unempfindlich ist und seine Meßsondenfläche beliebig groß gestaltet werden kann. Dadurch ist sichergestellt, daß einerseits auch kleinste radioaktive Leckagen im Prüfraum (7) zuverlässig und umgehend detektiert werden und andererseits auch eine gewisse -y-Reststrahlung über dem Abschirmdeckel (2) nicht stört.

Besonders vorteilhaft ist es, wenn der Proportionalzähler (11) in einem Hohlraum (12) im Schutzdeckel (3) eingebaut ist, der zum spaltförmigen Prüfraum (7) mit einer β-strahlendurchlässigen Schicht (13) abgeschlossen ist. Die β-strahlendurchlässige Schicht (13) kann als Folie, beispielsweise als dünne Metallfolie oder als metallisierte Kunststoff-Folie, dicht aufgebracht sein, oder aber beim Ausarbeiten des Hohlraumes (12) aus dem Material des Schutzdeckels (3) stehengeblieben sein. Im Hohlraum (12) sind an Isolierkörpern (15) Zähldrähte (14) befestigt, die mittels Leitungen (16) durch den Schutzdeckel (3) isoliert mit einer Spannungsversorgungseinrichtung bzw. Vorverstärker und Auswertungseinrichtungen verbunden sind.

Der Schutzdeckel (3) enthält Zu- und Abführungen (21) zur Meßgasversorgung, wobei fallweise das Meßgas im Durchfluß oder unter Druck stehend verwendet wird.

Gegebenenfalls kann die β-strahlendurchlässige Schicht (13) auch gleichzeitig als Druckmembran für zusätzliche Druckmessungen mit verwendet werden. Besonders vorteilhaft ist es jedoch, wenn im Schutzdeckel (3) zusätzlich eine Membran (17) mit zugehörigen Einrichtungen (18) und Meßleitungen (19) für Druckmessungen eingebaut ist.

Die Funktionskontrolle des Proportionalzählers (11) und Registrierung bzw. Überwachung erfolgt von einer zentralen Überwachungsstelle. Besonders günstig ist es jedoch, wenn sich im Hohlraum (12) ein radioaktiver a-Strahler (20) als Eichstandard befindet. Beispielsweise eignen sich als Eichstandards Pu-238 oder auch Radium-Präparate.

## Patentansprüche

1. Transport- und/oder Lagerbehälter für radioaktive Stoffe, insbesondere für bestrahlte Brennelemente aus Kernreaktoren, im wesentlichen bestehend aus einem Behälterkörper mit Abschirmfunktion, einem Abschirm- und einem Schutzdeckel, wobei sich zwischen Abschirmdeckel und Schutzdeckel ein spaltförmiger Prüfraum befindet, dadurch gekennzeichnet, daß im Schutzdeckel (3) eine oder mehrere ß-Meßsonden (8) eingebaut sind.

2. Transport- und/oder Lagerbehälter nach Anspruch 1, dadurch gekennzeichnet, daß als β-Meßsonde (8) ein Proportionalzähler eingebaut ist.

3. Transport- und/oder Lagerbehälter nach Anspruch 1 und 2, dadurch gekennzeichnet, daß der Proportionalzähler (11) in einem Hohlraum (12) im Schutzdeckel (3) eingebaut ist, der zum spaltförmigen Prüfraum (7) zwischen Abschirmdeckel (2) und Schutzdeckel (3) mit einer ßstrahlendurchlässigen Schicht (13) abgeschlossen ist.

4. Transport- und/oder Lagerbehälter nach Anspruch 1 bis 3, dadurch gekennzeichnet, daß im Schutzdeckel (3) zusätzlich eine Membran (17) für Druckmessungen eingebaut ist.

5. Transport- und/oder Lagerbehälter nach Anspruch 1 bis 4, dadurch gekennzeichnet, daß im Hohlraum (12) ein a-Strahler (20) als Eichstandard vorgesehen ist.

## Claims

1. A transport and/or storage container for radioactive materials, in particular for radiation- exposed fuel elements from nuclear reactors, essentially consisting of a container body which functions as a shield, a shielding lid and a protective lid, a slit-shaped testing chamber being located between the screening lid and the protective lid, characterised in that one or more ß-measuring probes (8) are installed in the protective lid (3).

2. A transport and/or storage container according to claim 1, characterised in that a proportional counter is installed as the ß-measuring probe (8).

3. A transport and/or storage container according to claims 1 and 2, characterised in that a proportional counter (11) is installed in a cavity (12) in the protective lid (3), which is sealed-off from the slit-shaped test chamber (7) between the shielding lid (2) and the protective lid (3) by a ß- radioparent layer (13).

4. A transport and/or storage container according to claims 1 to 3, characterised in that a membrane (17) is additionally installed in the protective lid (3) for pressure measurements.

5. A transport and/or storage container according to claims 1 to 4, characterised in that an a-emittor (20) is provided as a gauge standard in the cavity (12).

## Revendications

1. Récipient destiné au transport et au stockage de matières radioactives, en particulier d'éléments combustibles irradiés de réacteurs nucléaires, constitué essentiellement d'un corps de récipient ayant une fonction de blindage, d'un couvercle de blindage et d'un couvercle protecteur, un espace de vérification en forme de fente se trouvant entre le couvercle de blindage et le couvercle protecteur, caractérisé en ce que, dans le couvercle protecteur (3) sont insérées une ou plusieurs sondes de mesures ß (8).

2. Récipient de transport et/ou de stockage suivant la revendication 1, caractérisé en ce que l'on instable, comme sonde de mesure ß (8), un compteur proportionnel.

3. Récipient de transport et/ou de stockage suivant l'une des revendications 1 et 2, caractérisé en ce que le compteur proportionnel (11) est inséré dans un espace vide (12) du couvercle protecteur (3) qui est fermé par rapport à l'espace de vérification (7) en forme de fente compris entre le couvercle de blindage (2) et le couvercle protecteur (3), par une couche (13) perméable au rayonnement β.

4. Récipient de transport et/ou de stockage suivant l'une des revendications 1 à 3, caractérisé en ce que, sur le couvercle protecteur (3), il est installé supplémentairement une membrane (17) pour des mesures de pression.

5. Récipient de transport et/ou de stockage suivant l'une des revendications 1 à 4, caractérisé en ce que, dans l'espace vide (12), il est prévu un émetteur de rayons α, comme étalon standard.
